# EUROPÄISCHE PATENTSCHRIFT

(11) **EP 0 958 981 B1**
(45) Veröffentlichungstag und Bekanntmachung des Hinweises auf die Patenterteilung: **11.09.2002**
(21) Anmeldenummer: 98108969.1
(22) Anmeldetag: 16.05.1998
(51) Int. Cl.: B61D 17/20

(54) **Zwei gelenkig miteinander verbundene Fahrzeuge bzw. Fahrzeugteile, insbesondere zwischen zwei gelenkig miteinander verbundene Triebwagen, mit einem Übergang.**
Two vehicles or vehicle parts flexibly connected to each other, especially between two motor cars flexibly connected to each other, with an inter-communication diaphram.
Deux véhicules ou parties de véhicule reliés de manière articulée entre-eux, notamment entre deux autorails reliés de manière articulée, avec une inter-circulation.

(43) Veröffentlichungstag der Anmeldung: 24.11.1999
(73) Patentinhaber: HÜBNER Gummi- und Kunststoff GmbH, D-34123 Kassel (DE)
(72) Erfinder: Britzke, Ingo, 34123 Kassel (DE); Goebels, Andre, 34134 Kassel (DE); Heiwig, Matthias, 34286 Spangenberg (DE)
(74) Vertreter: WALTHER, WALTHER & HINZ Patentanwälte

(56) Entgegenhaltungen:
- EP-A- 0 504 458
- DE-U- 9 410 551
- US-A- 3 486 464

## Beschreibung

Die Erfindung betrifft zwei gelenkig miteinander verbundene Fahrzeuge bzw. Fahrzeugteile, insbesondere miteinander verbundene Triebwagen mit einem Übergang, wobei der Übergang unter Bildung zweier miteinander kuppelbarer Übergangshälften teilbar ist, wobei hierbei jede einen Balg und eine Brücke umfassende Übergangshälfte durch ein im Fahrzeug bzw. Fahrzeugteil stirnseitig angeordnetes Gehäuse aufnehmbar ist, wobei das Gehäuse verschließbar ist, wobei der Balg der Übergangshälfte einen Tragrahmen aufweist, der im Gehäuse verschieblich gelagert ist.

Triebwagenzüge sind bekannt; sie werden überwiegend im Nahbereichsverkehr eingesetzt und bestehen üblicherweise aus zwei Triebwagen und einem Mittelwagen. Bei hohem Fahrgastaufkommen kann es erforderlich sein, zwei derartige Züge miteinander zu kuppeln. Hierzu ist entweder bereits ein Übergang an der Stirnseite des Triebwagens vorgesehen, oder er wird nachträglich angebaut. Die Bedienkonsole für den Triebwagen ist häufig seitlich zur stirnseitigen Öffnung des Triebwagens angeordnet.

Aus der EP 608 455 ist allerdings ebenfalls bekannt, sowohl die Bedienkonsole als auch den Übergang in die stirnseitige Öffnung des Triebwagens wahlweise einzuschwenken.

Aus der DE-A 11 08 253 ist ein Waggon mit stirnseitig angeordneter verschließbarer Türöffnung bekannt, wobei zu einer Seite der Türöffnung ein Türelement mit einem flexiblen Übergang vorgesehen ist, wobei der flexible Übergang einen Faltenbalg mit einer Übergangsbrücke umfaßt. Ein derartiger Waggon ist jedoch nicht geeignet, als Triebwagen eingesetzt zu werden, da die hierzu erforderliche Bedienkonsole fehlt.

Die bekannte EP-A 167 766 zeigt ein Schienenfahrzeug, bei dem die Bedienkonsole in die stirnseitig angeordnete Öffnung einschwenkbar ist, jedoch bei seitlicher Stellung der Bedienkonsole in die nunmehr freie Türöffnung ein kompletter Übergang eingeschoben wird, der im nichtbenötigten Zustand im Wageninneren gelagert ist. Nachteilig hierbei ist, daß durch die Lagerung des kompletten Überganges im Wageninneren relativ viel Raum benötigt wird, der dann naturgemäß nicht mehr für den Transport von Personen zur Verfügung steht.

Die EP-A 0 504 458 zeigt einen Übergang zwischen zwei Fahrzeugen umfassend einen Balg und einen am Balg angeordneten Kuppelrahmen. Des weiteren ist eine Übergangsbrücke vorgesehen, die um eine horizontale Achse gelenkig an einer Verfahrvorrichtung angeordnet ist.

Bei einer weiterhin bekannten Übergangseinrichtung gemäß der DE-A 1 220 463 ist bekannt, den Faltenbalg des Überganges bei Nichtgebrauch ebenfalls im Inneren des Fahrzeugs zu verstauen, wobei jedoch der Ort der Aufbewahrung auch wahlweise durch die Frontverkleidung, d. h. die Tür zum Verschließen der Wagenöffnung eingenommen werden kann, um auf diese Weise Raum zu sparen. Gleichwohl gilt aber auch bei dieser Übergangseinrichtung, daß im Innenraum des Fahrzeugs Platz verloren geht, der ansonsten für die Beförderung von Passagieren zur Verfügung stünde.

Aus der US-A 3,486,464 ist ein in einem Gehäuse gelagerter Übergang bekannt, bei dem die Brücke des Übergangs mit dem Balg verschoben wird. Durch diese Konstruktion wird wiederum viel Raum für die Lagerung des Überganges im Fahrzeug benötigt.

Aus der US-A 846 740 ist eine Verbindung zwischen zwei miteinander kuppelbaren Lokomotiven durch einen Übergang bekannt. Die Übergangsbrücke des aus Balg und Brücke bestehenden Überganges wird hierbei durch ein Übergangsblech gebildet. Im Einzelnen ist hierbei vorgesehen, daß im nichtbenötigen Zustand des Überganges die einzelnen Übergangshälften in einem in der Stirnseite des Zuges angeordneten Gehäuse lagern, wobei die Gehäuseöffnung durch seitlich verschwenkbare Türelemente verschließbar ist. Der Balg der Übergangshälfte ist hierbei an der Rückwand des Gehäuses der Lokomotive angeordnet, so daß beim Auseinanderfahren des Balges der Balg immer noch die Tiefe des Gehäuses überbrücken muß, bevor er tatsächlich aus dem Fahrzeug herausgelangt, um dann mit dem Balg der anderen Übergangshälfte gekuppelt zu werden. Das heißt, daß aufgrund der Tiefe des Gehäuses der Balg relativ länger sein muß, um eben die Tiefe des Gehäuses zu überspannen, als dies an sich notwendig ist, wenn man davon ausgeht, daß der Balg an sich nur den lichten Raum zwischen zwei gelenkig miteinander verbundenen Fahrzeugen bzw. Fahrzeugteilen überspannen soll.

Der Erfindung liegt daher die Aufgabe zugrunde, einen Übergang der eingangs genannten Art derart weiter zu entwickeln, daß der Balg nur die absolut notwendige Länge zum Überbrücken des lichten Raumes zwischen zwei Fahrzeugen bzw. Fahrzeugteilen aufweist.

Die Aufgabe wird erfindungsgemäß dadurch gelöst, daß die Brücke unabhängig von dem verschiebbaren Tragrahmen befestigt, um eine horizontal verlaufende Achse in des Gehäuse einklappbar ist. Durch die Verschiebung des Tragrahmens und damit des Balges an den stirnseiten Rand des Gehäuses wird erreicht, daß der Balg nur genauso lang wie der Abstand bzw. der halbe Abstand zwischen zwei Fahrzeugen sein muß. Aufgrund des kürzeren Balges kann der Übergang preiswerter hergestellt werden.

Die Kontur des Tragrahmens entspricht der Kontur des Balges, d.h. der Tragrahmen weist die Form eines geschlossenen Rechtecksprofils mit.

Nach einem vorteilhaften Merkmal der Erfindung ist vorgesehen, daß der Tragrahmen Rollen aufweist, um eine leichte Verschiebung des Balges der Übergangshälfte im Gehäuse; das heißt, auf dem Boden des Gehäuses, zu ermöglichen.

Um weiterhin sicherzustellen, daß im ausgefahrenen Zustand des Tragrahmens, d. h. in dem Zustand, in dem der Tragrahmen sich unmittelbar an der Gehäuseöffnung befindet, der Tragrahmen in dieser Stellung verbleibt, sind Stützmittel vorgesehen, durch die der Tragrahmen gegenüber dem Gehäuse abstützbar gelagert ist. Im Einzelnen kann ein solches Stützmittel als Gelenkhebel oder auch als Kolben-Zylinderantrieb ausgebildet sein.

Nach einem weiteren besonderen Merkmal der Erfindung ist das Gehäuse durch den Tragrahmen im ausgefahrenen Zustand der Übergangshälfte bzw. des Balges abdichtbar. Hierdurch wird verhindert, daß im gekuppelten Zustand zweier Fahrzeuge Verunreinigungen in das den Balg aufnehmende Gehäuse eintreten können. Wird der Übergang bzw. die Übergangshälfte des Triebwagens nicht benötigt, dann kann naturgemäß kein Schmutz in das Gehäuse eindringen, da dann das Gehäuse insbesondere durch Türen verschließbar ist. Um im einzelnen eine Abdichtung des Gehäuses zu ermöglichen, weist der Tragrahmen eine umlaufende Leiste auf, die im ausgefahrenen Zustand der Übergangshälfte mit einer am Gehäuse korrespondierend zu der Leiste des Tragrahmens angeordneten umlaufenden Leiste abdichtend zusammenwirkt, wobei vorteilhaft zwischen den Leisten eine Dichtung angeordnet ist.

Weiterhin ist vorgesehen, daß der Balg der Übergangshälfte einen Kuppelrahmen zur Kupplung mit dem Balg der anderen Übergangshälfte aufweist. Zum Verstauen der Gliederbrücke besitzt die Gliederbrücke eine horizontal verlaufende Achse um die die Gliederbrücke auch oben in das Gehäuse einklappbar ist.

Anhand der Zeichnungen wird die Erfindung nachstehend beispielhaft näher erläutert.
- Figur 1: zeigt die Übergangshälfte in einer Seitenansicht im ausgefahrenen Zustand;
- Figur 2: zeigt eine Draufsicht auf die Übergangshälfte gemäß Fig. 1;
- Figur 3: zeigt eine Seitenansicht auf die Übergangshälfte gemäß Fig. 1, wobei sich jedoch die Übergangshälfte im Gehäuse befindet;
- Figur 4: zeigt eine Draufsicht auf die Übergangshälfte gemäß Fig. 3;
- Figur 5: zeigt die Einzelheit V aus Fig. 1 in vergrößerter Darstellung;
- Figur 6: zeigt die Einzelheit VI aus Fig. 2 in vergrößerter Darstellung;
- Figur 7: zeigt eine Frontansicht auf die Übergangshälfte bei geöffneten Türen.

Gemäß den Figuren 1 bis 4 zeigt die insgesamt mit 1 bezeichnete Übergangshälfte den Balg 10 und den stirnseitig am Balg angeordneten Kuppelrahmen 20. Die Übergangshälfte 1 besitzt darüber hinaus die Gliederbrücke 30. Der Balg 10 ist an dem mit 40 bezeichneten Tragrahmen angelenkt, der im insgesamt mit 50 bezeichneten Gehäuse auf Rollen 41 verschieblich gelagert ist. Der Tragrahmen ist korrespondierend zur Außenkontur des Balges, d. h. im Wesentlichen umlaufend rechteckförmig ausgebildet (Fig. 7). Das Gehäuse 50 stellt sich als kammerartige, entsprechend der Kontur des Balges, ausgebildete Ausnehmung in der Stirnseite des Fahrzeuges dar. Um ein Verkanten des Tragrahmens 40 im Gehäuse 50 zu vermeiden, besitzt der Tragrahmen 40 auch an seinem oberen Ende weitere Rollen 42. Im ausgefahrenen Zustand des Tragrahmens 40 wird dieser durch den Gelenkhebel 43 gegenüber dem Gehäuse 50 abgestützt. Insbesondere sind vier solche Gelenkhebel 43 vorgesehen, die sich umfangsverteilt am Tragrahmen 40 anordnen. Zur Abdeckung des Abstandes zwischen Tragrahmen 40 und Gehäuserückwand 51 ist im Seitenwandbereich eine sich ähnlich einem Faltenbalg zusammenschiebende Abdeckung 70 vorgesehen. Verschließbar ist das Gehäuse durch die beiden Türflügel 110 (Fig. 7).

Wie bereits an anderer Stelle ausgeführt, ist der Tragrahmen 40 durch Rollen 41, 42 im Gehäuse 50 gelagert. Hierbei lagern die Rollen 41 auf dem Boden 55 des Gehäuses 50, hingegen die Rollen 42 an der Decke 56 des Gehäuses 50. Der Gehäuseboden 55 ist durch eine Zwischendecke 58 abgedeckt, auf der die Gliederbrücke 30 um eine horizontal verlaufende Achse 31 verschwenkbar gelagert ist. Diese horizontal verlaufende Achse ist Bestandteil einer insgesamt mit 33 bezeichneten Lagerung, umfassend einen im Wesentlichen L-förmigen Winkel 34, der sich quer zur Längsachse des Fahrzeuges über den Zwischenboden 58 erstreckt und einen davon aufgenommenen Lagerbock 35, der schlußendlich der Aufnahme der horizontal verlaufenden Achse 31 dient.

Die Gliederbrücke 30 (Fig. 5) besteht aus abwechselnd angeordneten Gleitund Trittgliedern 37, 38, die teleskopartig ineinander gelagert sind, damit eine solche Gliederbrücke in der Lage ist, den entsprechenden Fahrbewegungen, insbesondere bei Kurvenfahrt der gelenkig miteinander verbundenen Fahrzeuge nachgeben zu können. Zur Abdeckung des Spaltes zwischen Gliederbrücke und dem Boden 80 des Fahrzeugs ist ein Brückenblech 81 vorgesehen.

Zur Abdichtung des Gehäuses 50 (Fig. 6) im ausgefahrenen Zustand der Übergangshälfte bzw. im ausgefahrenen Zustand des Balges 10 zeigt der Tragrahmen 40 eine Leiste 45, wobei korrespondierend zu dieser Leiste 45 das Gehäuse eine ebenfalls umlaufende Leiste 58 besitzt, zwischen denen eine Dichtung 100 angeordnet ist. Das heißt, daß im ausgefahrenen Zustand des Tragrahmens 40, d. h. in dem Zustand des Tragrahmens, in dem dieser sich an der stirnseitigen Öffnung des Gehäuses befindet, das Gehäuseinnere gegenüber Verschmutzung abgedichtet ist.

## Patentansprüche

1. Zwei gelenkig miteinander verbundene Fahrzeuge bzw. Fahrzeugteile, insbesondere miteinander verbundene Triebwagen, mit einem Übergang, wobei der Übergang unter Bildung zweier miteinander kuppelbarer Übergangshälften (1) teilbar ist, wobei hierbei jede einen Balg (10) und eine Brücke (30) umfassende Übergangshälfte (1) durch ein im Fahrzeug bzw. Fahrzeugteil stirnseitig angeordnetes Gehäuse (50) aufnehmbar ist, wobei das Gehäuse (50) verschließbar ist, wobei der Balg (10) der Übergangshälfte (1) einen Tragrahmen (40) aufweist, der im Gehäuse (50) verschieblich gelagert ist
**dadurch gekennzeichnet,**
**daß** die Brücke (30) unabhängig von dem verschiebbaren Tragrahmen (40) befestigt, um eine horizontal verlaufende Achse in des Gehäuse (50) einklappbar ist.

2. Zwei gelenkig miteinander verbundene Fahrzeuge nach Anspruch 1 und 2,
**dadurch gekennzeichnet,**
**daß** der Tragrahmen (40) Rollen (41, 42) aufweist.

3. Zwei gelenkig miteinander verbundene Fahrzeuge nach einem oder mehrerer der voranstehenden Ansprüche,
**dadurch gekennzeichnet,**
**daß** der Tragrahmen (40) gegenüber dem Gehäuse (50) durch Stützmittel abstützbar gelagert ist.

4. Zwei gelenkig miteinander verbundene Fahrzeuge nach Anspruch 4,
**dadurch gekennzeichnet,**
**daß** das Stützmittel als Gelenkhebel (43) ausgebildet ist.

5. Zwei gelenkig miteinander verbundene Fahrzeuge nach Anspruch 4,
**dadurch gekennzeichnet,**
**daß** das Stützmittel als Kolben-Zylinderantrieb ausgebildet ist.

6. Zwei gelenkig miteinander verbundene Fahrzeuge nach einem oder mehrerer der voranstehenden Ansprüche,
**dadurch gekennzeichnet,**
**daß** durch den Tragrahmen (40) das Gehäuse (50) im ausgefahrenen Zustand der Übergangshälfte (1) abdichtbar ist.

7. Zwei gelenkig miteinander verbundene Fahrzeuge nach Anspruch 6,
**dadurch gekennzeichnet,**
**daß** der Tragrahmen (40) eine umlaufende Leiste (45) aufweist, die im ausgefahrenen Zustand der Übergangshälfte mit einer am Gehäuse (50) angeordneten umlaufenden Leiste (58) des Gehäuses (50) abdichtend zusammenwirkt.

8. Zwei gelenkig miteinander verbundene Fahrzeuge nach Anspruch 7,
**dadurch gekennzeichnet,**
**daß** zwischen den beiden Leisten (45, 58) eine Dichtung (100) angeordnet ist.

9. Zwei gelenkig miteinander verbundene Fahrzeuge nach einem der voranstehenden Ansprüche,
**dadurch gekennzeichnet,**
**daß** der Balg (10) der Übergangshälfte (1) einen Kuppelrahmen (20) zur Kupplung mit dem Balg der anderen Übergangshälfte aufweist.

10. Zwei gelenkig miteinander verbundene Fahrzeuge nach einem der voranstehenden Ansprüche,
**dadurch gekennzeichnet,**
**daß** der Balg (10) als Wellen- oder Faltenbalg ausgebildet ist.

## Claims

1. Two hinge-linked vehicles or vehicle parts, more specifically linked motorcoaches, with a connection, said connection being dividable to form two connection halves (1) that may be coupled together, each of said connection half (1) comprising a bellows (10) and a gangway (30) and being receivable by a housing (50) arranged in the vehicle or vehicle part at the front side thereof, said housing (50) being lockable, the bellows (10) of the connection half (1) being provided with a supporting frame (40) that is slidably carried in the housing (50)
**characterized in that**
the gangway (30) is fastened independent of the slidable supporting frame (40) and is retractable into the housing (50) about a horizontally oriented axle.

2. The two hinge-linked vehicles according to claim 1,
**characterized in that**
the supporting frame (40) is provided with rollers (41, 42).

3. The two hinge-linked vehicles according to one or several of the afore mentioned claims,
**characterized in that**
the supporting frame (40) is supported by supporting means relative to the housing (50).

4. The two hinge-linked vehicles according to claim 4,
**characterized in that**
the supporting means is configured as an articulated lever (43).

5. The two hinge-linked vehicles according to claim 4,
**characterized in that**
the supporting means is configured as a piston-cylinder actuation.

6. The two hinge-linked vehicles according to one or several of the afore mentioned claims,
**characterized in that**
the housing (50) is sealable by way of the supporting frame (40) in the extended state of the connection half (1).

7. The two hinge-linked vehicles according to claim 6,
**characterized in that**
the supporting frame (40) is provided with a surrounding strip (45) which is in sealing cooperation with a surrounding strip (58) arranged on the housing (50) when the connection half is drawn out.

8. The two hinge-linked vehicles according to claim 7,
**characterized in that**
a seal (100) is arranged between the two strips (45, 58).

9. The two hinge-linked vehicles according to one of the afore mentioned claims,
**characterized in that**
the bellows (10) of the connection half (1) is provided with a coupling frame (20) for coupling with the bellows of the other connection half.

10. The two hinge-linked vehicles according to one of the afore mentioned claims,
**characterized in that**
the bellows (10) is configured as a concertina bellows or as an expansion bellows.

## Revendications

1. Deux véhicules ou parties de véhicule reliés par articulation, plus particulièrement des automotrices reliées l'une à l'autre, avec un couloir de circulation, ledit couloir de circulation étant destiné à être divisé pour former deux moitiés de couloir (1) destinées à être accrochées l'une à l'autre, chacune des moitiés de couloir (1) constituée d'un soufflet (10) et d'une passerelle (30) étant destinée à être reçue par un boîtier (50) disposé dans la partie frontale dans le véhicule ou dans la partie de véhicule, ledit boîtier (50) étant destiné à être verrouillé, le soufflet (10) de la moitié de couloir (1) étant pourvu d'un cadre portant (40) supporté de manière coulissante dans le boîtier (50),
**caractérisés en ce que**
la passerelle (30) est fixée indépendamment du cadre portant (40) coulissant et est destinée à être rabattue dans le boîtier (50) par pivotement autour d'un axe horizontal.

2. Deux véhicules reliés par articulation selon la revendication 1,
**caractérisés en ce que**
le cadre portant (40) est pourvu de rouleaux (41, 42).

3. Deux véhicules reliés par articulation selon une ou plusieurs des revendications précédentes,
**caractérisés en ce que**
le cadre portant (40) est supporté par des moyens de soutien pour pouvoir reposer contre le boîtier (50).

4. Deux véhicules reliés par articulation selon la revendication 4,
**caractérisés en ce que**
le moyen de soutien est réalisé sous forme de levier articulé (43).

5. Deux véhicules reliés par articulation selon la revendication 4,
**caractérisés en ce que**
le moyen de soutien est réalisé sous forme d'un entraînement piston cylindre.

6. Deux véhicules reliés par articulation selon une ou plusieurs des revendications précédentes,
**caractérisés en ce que**,
lorsque la moitié de couloir (1) est sortie, le boîtier (50) est destiné à être calfeutré par le cadre portant (40).

7. Deux véhicules reliés par articulation selon la revendication 6,
**caractérisés en ce que**
le cadre portant (40) est pourvu d'une baguette (45) qui l'entoure et qui, lorsque la moitié de couloir (1) est sortie, coopère, en vue de calfeutrer ledit cadre, avec une baguette (58) disposée sur le boîtier (50) et entourant celui-ci.

8. Deux véhicules reliés par articulation selon la revendication 7,
**caractérisés en ce que**
un joint d'étanchéité (100) est disposé entre les deux baguettes (45, 58).

9. Deux véhicules reliés par articulation selon l'une des revendications précédentes,
**caractérisés en ce que**
le soufflet (10) de la moitié de couloir (1) est pourvu d'un cadre d'assemblage (20) pour l'accrochage avec le soufflet de l'autre moitié de couloir.

10. Deux véhicules reliés par articulation selon l'une des revendications précédentes,
**caractérisés en ce que**
le soufflet (10) est réalisé sous forme de soufflet ondulé ou de soufflet à plis.
